# EUROPÄISCHE PATENTSCHRIFT

(11) **EP 0 475 114 B1**
(45) Veröffentlichungstag und Bekanntmachung des Hinweises auf die Patenterteilung: **27.03.1996**
(21) Anmeldenummer: 91113768.5
(22) Anmeldetag: 16.08.1991
(51) Int. Cl.: B66B 5/04

(54) **Fangvorrichtung mit an einer Kabine angeordnetem Geschwindigkeitsbegrenzer für Aufzüge**
Safety catch for an elevator with a speed governor attached to the cabin
Parachute pour un ascenseur avec un régulateur de vitesse monté sur la cabine

(30) Priorität: 13.09.1990 US 582428
(43) Veröffentlichungstag der Anmeldung: 18.03.1992
(73) Patentinhaber: INVENTIO AG, CH-6052 Hergiswil NW (CH)
(72) Erfinder: Pearson, David B., Raritan, New Jersey 08869 (US)

(56) Entgegenhaltungen:
- EP-A- 0 279 144
- FR-A- 2 332 220
- FR-A- 2 409 953
- GB-A- 2 179 795
- SU-A- 180 772
- US-A- 3 250 348
- US-A- 4 662 481

## Beschreibung

Die Erfindung betrifft eine Fangvorrichtung mit an einer Kabine angeordnetem Geschwindigkeitsbegrenzer für Aufzüge, der ein von einer Führungsschiene angetriebenes und von einem U-förmigen mittels eines Schaftes mit der Kabine in Verbindung stehenden Rahmen getragenes Laufrad aufweist, an dem ein auf dem Fliehkraftprinzip beruhender Auslösemechanismus angeordnet ist, der bei Übergeschwindigkeit der Kabine Fangkeile der Fangvorrichtung betätigt.

Aus der Patentschrift US-A-4 662 481 ist eine Fangvorrichtung mit einem auf einer Aufzugskabine angeordneten Geschwindigkeitsbegrenzer bekannt, die überhöhte Geschwindigkeiten der Aufzugskabine bei Abwärtsfahrten verhindern. Der Geschwindigkeitsbegrenzer besteht im wesentlichen aus einem auf der Aufzugskabine in Fahrtrichtung drehbar gelagerten Federzylinder, der am nicht gelagerten Ende auf einer Auflage ruht. Am Ende des Zylinderkolbens ist ein gabelförmiger Rahmen angeordnet, welcher an seinen Enden einen Rollzylinder trägt. Ein Ende des gabelförmigen Rahmens ist mittels einer Betätigungsstange mit der Fangvorrichtung verbunden. Der drehbar gelagerte Rollzylinder weist am Umfang eine im Querschnitt dem Profil des freien Schenkels der Führungsschiene entsprechende Nut auf. Eine vom Federzylinder ausgehende Kraft presst den Rollzylinder an seiner Nut derart auf den freien Schenkel der Führungsschiene, dass bei Normalbetrieb der von der Aufzugskabine zurückgelegte Weg vom Rollzylinder abgerollt wird. Ein im Inneren des Rollzylinders angeordneter Auslösemechanismus mit Zentrifugalgewichten überwacht die der Kabinengeschwindigkeit proportionale Rotationsgeschwindigkeit des Rollzylinders. Bei Übergeschwindigkeit der Kabine in Abwärtsrichtung blockiert der Auslösemechanismus den Rollzylinder, wodurch dieser eine durch Reibungskräfte zwischen Nut und Führungsschiene bewirkte Relativbewegung nach oben ausführt. Die dabei mittels der Betätigungsstange ausgelöste Betätigung der Fangvorrichtung ist weitgehend identisch mit der mittels eines Begrenzerseils ausgelösten Betätigung der Fangvorrichtung.

Der im Inneren des Rollzylinders angeordnete Auslösemechanismus besteht im wesentlichen aus einem Paar über eine Feder vorgespannte Gewichte, die mit dem Rollzylinder rotieren. Mit zunehmender Umfangsgeschwindigkeit wandern die Gewichte bedingt durch Zentrifugalkräfte radial nach aussen, bis diese mit ihren hakenförmigen Enden an Zähnen eines innenliegenden gegenüber dem Rollzylinder fixen Zylinders einhaken.

Ein Nachteil der bekannten Einrichtung liegt im komplizierten mechanischen Aufbau des im Inneren des Rollzylinders angeordneten Auslösemechanismus, der hohe Herstellungs- und Montagekosten verursacht. Ein weiterer Nachteil der bekannten Einrichtung besteht in den grossen im Störfall zu bewegenden Massen und in der damit verbundenen Trägheit der gesamten Sicherheitseinrichtung. Ausserdem ist auf den Geschwindigkeitsbegrenzer nur dann Verlass, wenn genügend Reibung zwischen Führungsschiene und Rollzylinder vorhanden ist, was nur bei periodisch gereinigten Führungsschienen sichergestellt ist. Andererseits würde ein bei oft jahrzehntelangem Betrieb möglicher Bruch einer die Gewichte haltenden Feder unmittelbar zu einer Fehlauslösung und Blockieren der betriebssicheren Kabine im Schacht führen.

Die Offenlegungsschrift EP-A-0 279 144 offenbart eine Fangbremse mit je Drehrichtung einem Bremsring mit Bremsbelag, einer Kurvenscheibe, einem Zahnring mit Zähnen und einem zweiarmigen Hebel, an dem einenends eine Laufrolle und anderenends eine Sperrklinke angeordnet ist. Bremsring, Kurvenscheibe und Zahnring sind an der zu überwachenden Welle befestigt. Eine am Hebel angreifende Auslösefeder presst die Laufrolle auf die Kurvenscheibe. Die Zähne des einen Zahnringes sind gegenüber den Zähnen des anderen Zahnringes entgegengesetzt gerichtet. Beim Überschreiten einer vorgegebenen Drehzahl der Welle werden beide Laufrollen entgegen der Kraft der Auslösefedern von den Kurvenscheiben weggeschleudert und die für die jeweilige Drehrichtung wirksame Sperrklinke rastet in einen Zahn des Zahnringes ein. Dieser wird schlagartig angehalten und der Bremsbelag bewirkt ein langsames Bremsen des Bremsringes und damit der Welle. Die nicht wirksame Sperrklinke der anderen Seite gleitet wirkungslos über die Zähne und hat keine Möglichkeit zum Einrasten.

Ein Nachteil der bekannten Einrichtung liegt in der mechanisch komplizierten und aufwendigen Ausgestaltung der Auslöseeinrichtung. Ausserdem würden einerseits Geschwindigkeitsbegrenzer mit solchen Auslöseeinrichtungen wegen der langsamen Abbremsung der Welle viel zu träge reagieren. Fangvorrichtungen müssen zur Sicherheit der Fahrgäste schlagartig ausgelöst werden, was nur mit einer festen Verbindung zum Sperrkranz möglich wäre.

Hier will die Erfindung Abhilfe schaffen. Die Erfindung, wie sie in den Ansprüchen gekennzeichnet ist, löst die Aufgabe, die Nachteile der bekannten Einrichtung zu vermeiden und eine Fangvorrichtung mit einem an der Kabine angeordneten Geschwindigkeitsbegrenzer in mechanisch einfacher und zuverlässiger Weise so auszubilden, dass Übergeschwindigkeiten der Kabine in Abwärtsrichtung und in Aufwärtsrichtung vermeidbar sind.

Die durch die Erfindung erreichten Vorteile sind im wesentlichen darin zu sehen, dass der Geschwindigkeitsbegrenzer unabhängig von der Fahrtrichtung und dadurch nahe bei der Fangvorrichtung angeordnet werden kann, dass nur wenige bewegte Teile am Auslösevorgang beteiligt sind, dass bedingt durch den einfachen mechanischen Aufbau eine vollständige Fabrikmontage möglich ist, was jegliche Vorortmontage entbehrlich macht, dass ein vollständiger fabrikseitiger Abgleich der Fangvorrichtung und des Geschwindigkeitsbegrenzers mit der Kabine realisierbar ist, an der sie angeordnet werden und dass die Abgleicharbeiten mit einfachen Mitteln durchführbar sind.

Im folgenden wird die Erfindung anhand von lediglich einen Ausführungsweg darstellenden Zeichnungen näher erläutert. Es zeigen:
- Fig. 1: Eine schematische Darstellung einer Fangvorrichtung mit einem auf der Kabine angeordneten Geschwindigkeitsbegrenzer in Seitenansicht,
- Fig. 2: eine Aufsicht der Fangvorrichtung und des Geschwindigkeitsbegrenzers gemäss Fig. 1,
- Fig. 3 und 4: Einzelheiten des erfindungsgemässen Geschwindigkeitsbegrenzers und
- Fig. 5 und 6: Einzelheiten der erfindungsgemässen Fangvorrichtung.

In den Fig. 1 bis 6 ist mit 1 ein Fliehkraft-Geschwindigkeitsbegrenzer bezeichnet, der zur Verhinderung von fahrtrichtungsunabhängigen Übergeschwindigkeiten einer Aufzugskabine A mit einer Fangvorrichtung 2 zusammenarbeitet. Eine an der Aufzugskabine A angeordnete Konsole 3 führt einen Schaft 4 rechtwinklig zu einer an einer Schachtwand 5 angeordneten Führungsschiene 6. Am schachtwandseitigen Ende des Schafts 4 ist ein U-förmiger Rahmen 7 angeordnet, der ein Laufrad 8 trägt. Zwischen Konsole 3 und Rahmen 7 ist eine Druckfeder 9 teleskopartig über den Schaft 4 geschoben, sodass der achsial verschiebbare Schaft 4 in Richtung Schachtwand vorgespannt wird, wodurch das Laufrad 8 auf den freien Schenkel der Führungsschiene 6 gepresst wird. Je Laufradseite ist ein Paar Auslösehebel 10 vorgesehen, das im Störfall auf einen Sperrkranz 11 einwirkt. Die am Laufrad 8 drehbar gelagerten Auslösehebel 10 rotieren bei Kabinenfahrt und Normalbetrieb je Laufradseite um den stillstehenden Sperrkranz 11, der mit einem zweiarmigen Betätigungshebel 12 in fester Verbindung steht. Die Bewegung des Betätigungshebels 12 wird einerseits auf einen Auslösearm 13 und andererseits auf eine Betätigungsstange 14 übertragen, die wiederum in Verbindung mit dem Auslösearm der gegenüberliegenden Fangvorrichtung steht. Der parallel zur Führungsschiene 6 verlaufende Auslösearm 13 taucht in einen Keilkasten 15 der Fangvorrichtung 2 ein. Zur Rücksetzung der Sicherheitseinrichtung wird die Aufzugskabine A nach einem Störfall der Störrichtung entgegengesetzt angefahren.

Die an Drehzapfen 16 drehbar gelagerten Auslösehebel 10 bestehen aus einem ersten Schenkel 17 und einem zweiten Schenkel 18. Der erste Schenkel 17 endet mit einem sich abhängig von der Rotationsgeschwindigkeit radial bewegenden Zentrifugalgewicht 19, am Ende des zweiten Schenkels 18 ist eine Klinke 20 angeordnet, die im Störfall in eine der am Sperrkranz 11 angeordneten Einkerbungen 21 eingreift, wodurch dieser in eine Drehbewegung versetzt wird. Ein Auslösehebelpaar 10 ist mittels einem Ausgleichsglied 22 gelenkig verbunden, das die durch eine nicht dargestellte Feder erzeugte Vorspannkraft vom einen Auslösehebel 10 auf den anderen Auslösehebel 10 überträgt. Ein erster Arm 23 des an einer Radachse 24 angeordneten Betätigungshebels 12 weist am freien Ende einen Bolzen 25 auf, der in einen am geschwindigkeitsbegrenzerseitigen Ende des Auslösearms 13 angeordneten Langschlitz 26 eingreift. Ein zweiter Arm 27 des Betätigungshebels 12 überträgt an seinem Ende die im Störfall auftretende Rotationsbewegung des Sperrkranzes 11 auf die Betätigungsstange 14. Das vom U-förmigen Rahmen 7 getragene Laufrad 8 weist am Umfang eine im Querschnitt dem Profil des freien Schenkels der Führungsschiene 6 entsprechende Nut 28 auf, an der der von der Aufzugskabine A zurückgelegte Weg auf das Laufrad 8 übertragen wird.

Im Keilkasten 15 der Fangvorrichtung 2 sind je Führungsschienenseite ein Fangkeil 29 vorgesehen, der im Störfall je nach Störrichtung auf einer Bahn B oder C gleitet. Die Fangkeile 29 werden von an den Auslösearmen 13 fangkeilmittig angeordneten Auslösefingern 30 mittels Stellfedern 31 betätigt. Der vorgeschriebene Anhalteweg ist mit auf die Stellfedern 31 einwirkenden Abgleichschrauben 32 einstellbar.

## Patentansprüche

1. Fangvorrichtung (2) mit an einer Kabine (A) angeordnetem Geschwindigkeitsbegrenzer (1) für Aufzüge, der ein von einer Führungsschiene (6) angetriebenes und von einem U-förmigen mittels eines Schaftes (4) mit der Kabine (A) in Verbindung stehenden Rahmen (7) getragenes Laufrad (8) aufweist,
an dem ein auf dem Fliehkraftprinzip beruhender Auslösemechanismus mit mittels einem Ausgleichsglied (22) verbundenen Auslösehebeln (10) angeordnet ist,
wobei der Auslösemechanismus bei Übergeschwindigkeit der Kabine (A) Fangkeile (29) der Fangvorrichtung (2) betätigt,
dadurch gekennzeichnet,
dass zur Verhinderung von Übergeschwindigkeiten in Abwärtsrichtung und in Aufwärtsrichtung je Laufradsseite ein Paar zweischenklige Auslösehebel (10) angeordnet sind, die am Laufrad (8) drehbar gelagert sind und an einem ersten Schenkel (17) ein sich bei zunehmender Geschwindigkeit nach aussen bewegendes Zentrifugalgewicht (19) und an einem zweiten Schenkel (18) eine sich bei zunehmender Geschwindigkeit nach innen bewegende Klinke (20) aufweisen,
dass an einer Radachse (24) je Laufradseite ein bei Normalbetrieb gegenüber dem Laufrad (8) stillstehender Sperrkranz (11) angeordnet ist, um den die Auslösehebel (10) rotieren, wobei bei Übergeschwindigkeit der Kabine (A) die Klinken (20) in den Sperrkranz (11) eingreifen und
dass je Laufradseite ein in fester Verbindung mit dem Sperrkranz (11) stehender Betätigungshebel (12) vorgesehen ist, an dem ein zur Betätigung der Fangkeile (29) der Fangvorrichtung (2) vorgesehener Auslösearm (13) angreift.

2. Fangvorrichtung (2) mit an einer Kabine (A) angeordnetem Geschwindigkeitsbegrenzer (1) nach Anspruch 1,
dadurch gekennzeichnet,
dass der den U-förmige Rahmen (7) tragende Schaft (4) von einer an der Kabine (A) angeordneten Konsole (3) geführt wird und
dass zur Vorspannung des Laufrades (8) zwischen dem U-förmigen Rahmen (7) und der Konsole (3) eine den Schaft (4) umwindende Druckfeder (9) vorgesehen ist.

3. Fangvorrichtung (2) mit an einer Kabine (A) angeordnetem Geschwindigkeitsbegrenzer (1) nach Anspruch 1,
dadurch gekennzeichnet,
dass auf der einen Seite des Laufrades (8) ein mit dem Sperrkranz (11) fest verbundener Betätigungshebel (12) mit einem ersten Arm (23) und mit einem zweiten Arm (27) vorgesehen ist, an dem eine zur Übertragung der Auslösebewegung auf eine zweite Fangvorrichtung vorgesehene Betätigungsstange (14) angreift.

4. Fangvorrichtung (2) mit an einer Kabine (A) angeordnetem Geschwindigkeitsbegrenzer (1) nach Anspruch 3,
dadurch gekennzeichnet,
dass am Ende des ersten Armes (23) ein Bolzen (25) angeordnet ist, der in einen am geschwindigkeitsbegrenzerseitigen Ende des Auslösearmes (13) angeordneten Langschlitz (26) eingreift.

5. Fangvorrichtung (2) mit an einer Kabine (A) angeordnetem Geschwindigkeitsbegrenzer (1) nach Anspruch 1,
dadurch gekennzeichnet,
dass ein Keilkasten (15) mit je Führungsschienenseite einer Bahn (B) für die Blockierung der Aufzugskabine (A) in Abwärtsrichtung und einer Bahn (C) für die Blockierung der Aufzugskabine (A) in Aufwärtsrichtung vorgesehen ist.

6. Fangvorrichtung (2) mit an einer Kabine (A) angeordnetem Geschwindigkeitsbegrenzer (1) nach Anspruch 5,
dadurch gekennzeichnet,
dass je Führungsschienenseite ein Fangkeil (29) vorgesehen ist, der entlang der Bahn (B) für die Blockierung der Aufzugskabine (A) in Abwärtsrichtung und entlang der Bahn (C) für die Blockierung der Aufzugskabine (A) in Aufwärtsrichtung gleitet.

7. Fangvorrichtung (2) mit an einer Kabine (A) angeordnetem Geschwindigkeitsbegrenzer (1) nach Anspruch 6,
dadurch gekennzeichnet,
dass der Auslösearm (13) am in den Keilkasten (15) eintauchenden Teil einen Auslösefinger (30) aufweist, der den Fangkeil (29) entlang der Bahn (B;C) bewegt.

8. Fangvorrichtung (2) mit an einer Kabine (A) angeordnetem Geschwindigkeitsbegrenzer (1) nach Anspruch 7,
dadurch gekennzeichnet,
dass für den Abgleich des Anhalteweges der Aufzugskabine (A) am Fangkeil (29) am Auslösefinger (30) angreifende Stellfedern (31) vorgesehen sind, die mittels Abgleichschrauben (32) vorspannbar sind.

## Claims

1. Arresting device (2) with a speed limiter (1) for lifts, which is arranged at a cage (A) and displays a runner (8), which is carried by a U-shaped frame (7) standing in connection with the cage (A) by means of a shaft (4) and driven by a guide rail (6) and at which a trigger mechanism based on the centrifugal force principle is arranged with trigger levers (10) connected by means of an equalising member, wherein the trigger mechanism actuates arresting wedges (29) of the arresting device (2) in the case of excess speed of the cage (A), characterised thereby, that a pair of two-armed trigger levers (10), which are borne to be rotatable at the runner (8) and display a centrifugal weight (19), which moves outwardly in the case of increasing speed, at a first arm (17) and a pawl (20), which moves inwardly in the case of increasing speed, at a second arm (18), are arranged at each runner side for the prevention of excess speeds in downward direction and in upward direction, that a ratched wheel (11), about which the trigger levers (10) rotate and which is stationary relative to the runner (8) in the case of normal operation, is arranged for each runner side at a wheel axle (24), wherein the pawls (20) engage into the ratchet wheel (11) the case of excess speed of the cage (A) and that an actuating lever (12), which stands in firm connection with the ratchet wheel (11) and at which engages a trigger arm (13) provided for the actuation of the arresting wedges (29) of the arresting device (2), is provided for each runner side.

2. Arresting device (2) with a speed limiter (1), which is arranged at a cage (A), according to claim 1, characterised thereby, that the shaft (4) carrying the U-shaped frame (7) is guided by a bracket (3) arranged at the cage (A) and that a compression spring (9), which winds around the shaft (4), is provided between the U-shaped frame (7) and bracket (3) for the biassing of the runner (8).

3. Arresting device (2) with a speed limiter (1), which is arranged at a cage (A), according to claim 1, characterised thereby, that an actuating lever (12), which is firmly connected with the ratchet wheel (11), with a first arm (23) and a second arm (27), at which engages an actuating rod (14) provided for the transmission of the triggering movement to a second arresting device, is provided on the one side of the runner (8).

4. Arresting device (2) with a speed limiter (1), which is arranged at a cage (A), according to claim 3, characterised thereby, that a pin (25), which engages into a longitudinal slot (26) arranged at the speed limiter side end of the trigger arm (13), is arranged at the end of the first arm (23).

5. Arresting device (2) with a speed limiter (1), which is arranged at a cage (A), according to claim 1, characterised thereby, that a wedge box (15) is provided with a respective track (B) for the blocking of the lift cage (A) in downward direction and with a respective track (C) for the blocking of the lift cage (A) in upward direction for each guide rail side.

6. Arresting device (2) with a speed limiter (1), which is arranged at a cage (A), according to claim 5, characterised thereby, that a respective arresting wedge (29), which slides along the track (B) for the blocking of the lift cage (A) in downward direction and along the track (C) for the blocking of the lift cage (A), is provided for each guide rail side.

7. Arresting device (2) with a speed limiter (1), which is arranged at a cage (A), according to claim 6, characterised thereby, that the trigger arm (13) at the part entering the wedge box (15) displays a trigger finger (30), which moves the arresting wedge (29) along the track (B; C).

8. Arresting device (2) with a speed limiter (1), which is arranged at a cage (A), according to claim 7, characterised thereby, that setting springs (31), which engage at the trigger finger (30) at the arresting wedge (29) and are biassable by means of adjusting screws (32), are provided for the adjustment of the stopping path of the lift cage (A).

## Revendications

1. Dispositif d'arrêt (2) pour ascenseurs comportant un limiteur de vitesse (1) disposé sur une cabine (A) et pourvu d'une roue de roulement (8) qui est entraînée par un rail de guidage (6) et portée par un châssis en U (7) relié à la cabine (A) à l'aide d'une tige (4), et sur laquelle est disposé un mécanisme de déclenchement basé sur le principe de la force centrifuge et pourvu de leviers de déclenchement (10) reliés à l'aide d'un organe d'équilibrage (22), lequel dispositif de déclenchement actionne, en cas de vitesse excessive de la cabine (A), des cales d'arrêt (29) du dispositif d'arrêt (2),
caractérisé en ce qu'il est prévu, pour empêcher des vitesses excessives dans le sens descendant et dans le sens ascendant, de chaque côté de la roue de roulement, une paire de leviers de déclenchement à deux branches (10) qui sont montés rotatifs sur ladite roue de roulement (8) et qui comportent, sur une première branche (17), un poids centrifuge (19) se déplaçant radialement vers l'extérieur au fur et à mesure que la vitesse augmente et, sur une seconde branche (18), un doigt d'encliquetage (20) se déplaçant vers l'intérieur au fur et à mesure que la vitesse augmente,
en ce qu'il est prévu, sur un axe de roue (24), de chaque côté de la roue de roulement, une couronne de blocage (11) immobile par rapport à ladite roue (8), en fonctionnement normal, autour de laquelle tournent les leviers de déclenchement (10), étant précisé qu'en cas de vitesse excessive de la cabine (A), les doigts d'encliquetage (20) entrent dans la couronne de blocage (11),
et en ce qu'il est prévu, de chaque côté de la roue de roulement, un levier d'actionnement (12) qui est solidaire de la couronne de blocage (11) et au niveau duquel agit un bras de déclenchement (13) prévu pour l'actionnement des cales d'arrêt (29) du dispositif d'arrêt (2).

2. Dispositif d'arrêt (2) comportant un limiteur de vitesse (1) disposé sur une cabine (A) selon la revendication 1, caractérisé en ce que la tige (4) portant le châssis en U (7) est guidée par une console (3) disposée sur la cabine (A), et en ce qu'il est prévu, pour la précontrainte de la roue de roulement (8), entre le châssis en U (7) et la console (3), un ressort de pression (9) entourant la tige (4).

3. Dispositif d'arrêt (2) comportant un limiteur de vitesse (1) disposé sur une cabine (A) selon la revendication 1, caractérisé en ce qu'il est prévu, sur un côté de la roue de roulement (8), un levier d'actionnement (12) solidaire de la couronne de blocage (11) et formé d'un premier bras (23) et d'un second bras (27) au niveau duquel agit une tige d'actionnement (14) prévue pour la transmission du mouvement de déclenchement à un second dispositif d'arrêt.

4. Dispositif d'arrêt (2) comportant un limiteur de vitesse (1) disposé sur une cabine (A) selon la revendication 3, caractérisé en ce qu'il est prévu, à l'extrémité du premier bras (23), un boulon (25) qui entre dans une fente oblong (26) disposée à l'extrémité du bras de déclenchement (13) située côté limiteur de vitesse.

5. Dispositif d'arrêt (2) comportant un limiteur de vitesse (1) disposé sur une cabine (A) selon la revendication 1, caractérisé en ce qu'il est prévu un carter de cales (15) comportant, de chaque côté du rail de guidage, une glissière (B) pour le blocage de la cabine d'ascenseur (A) dans le sens descendant, et une glissière (C) pour le blocage de la cabine d'ascenseur (A) dans le sens ascendant.

6. Dispositif d'arrêt (2) comportant un limiteur de vitesse (1) disposé sur une cabine (A) selon la revendication 5, caractérisé en ce qu'il est prévu, de chaque côté du rail de guidage, une cale d'arrêt (29) qui glisse le long de la glissière (B) pour le blocage de la cabine d'ascenseur (A) dans le sens descendant, et le long de la glissière (C) pour le blocage de la cabine d'ascenseur (A) dans le sens ascendant.

7. Dispositif d'arrêt (2) comportant un limiteur de vitesse (1) disposé sur une cabine (A) selon la revendication 6, caractérisé en ce que le bras de déclenchement (13) comporte, sur la partie entrant dans le carter de cales (15), un doigt de déclenchement (30) qui déplace la cale d'arrêt (29) le long de la glissière (B ; C).

8. Dispositif d'arrêt (2) comportant un limiteur de vitesse (1) disposé sur une cabine (A) selon la revendication 7, caractérisé en ce qu'il est prévu, pour l'équilibrage de la course d'arrêt de la cabine d'ascenseur (A), sur la cale d'arrêt (29), des ressorts de réglage (31) qui agissent au niveau du doigt de déclenchement (30) et qui sont aptes à être précontraints à l'aide de vis d'équilibrage (32).
